# FASCICULE DE BREVET EUROPEEN

(11) **EP 2 251 853 B1**
(45) Date de publication et mention de la délivrance du brevet: **04.11.2020**
(21) Numéro de dépôt: 10162612.5
(22) Date de dépôt: 12.05.2010
(51) Int. Cl.: G09F 3/04, B65D 23/08

(54) **Manchon à ouverture facile**
Leicht zu öffnendes hülsenförmiges Etikett
Easy to open sleeve

(30) Priorité: 14.05.2009 FR 0953191
(43) Date de publication de la demande: 17.11.2010
(73) Titulaire: Decomatic S.A., 38290 La Verpillière (FR)
(72) Inventeur: Allegre, Jean-Luc, 38460, TREPT (FR)
(74) Mandataire: Cabinet Beau de Loménie

(56) Documents cités:
- WO-A-97/20694
- DE-A1- 19 630 690
- JP-A- 2001 290 425
- JP-A- 2007 079 280
- US-A- 4 102 728
- US-A- 5 373 618

## Description

L'objet de l'invention concerne le domaine technique de l'emballage et du conditionnement de corps volumétriques, de contenants ou d'articles au sens général.

L'objet de l'invention vise plus précisément le manchonnage et l'emballage d'articles de type boîtes, bouteilles ou bidons à l'aide de manchons tubulaires réalisés en une matière plastique étirable.

De manière classique, il est connu dans l'état de la technique de réaliser, au cours de l'emballage d'un article, une opération de manchonnage consistant à entourer un article à l'aide d'un manchon qui reçoit avant sa pose, une impression afin de constituer un support d'informations pour des indications relatives à l'article.

Un tel manchon est réalisé de manière classique à partir d'au moins une feuille ou d'une gaine en matière plastique étirable. Un tel manchon d'étiquetage peut être fabriqué selon diverses techniques comme celle décrite par exemple dans la demande de brevet FR 2 682 320 ou le brevet US 4 102 728.

D'une manière classique, un manchon d'étiquetage possède une forme tubulaire délimitée entre un premier bord d'extrémité et un deuxième bord d'extrémité dit d'engagement à partir duquel le manchon est enfilé autour de l'article. Un tel manchon d'étiquetage possède un périmètre de l'ordre du périmètre de l'article c'est-à-dire sensiblement égal ou de préférence sensiblement inférieur au périmètre de l'article pour s'adapter par élasticité autour de l'article. L'opération de manchonnage est réalisée à l'aide d'un système de préhension agissant sur une bordure de préhension délimitée à partir du bord d'engagement du manchon. Ce système de préhension de type manuel ou mécanique (ensemble de pinces) assure l'étirement du manchon pour permettre sa pose autour de l'article.

Il est clair qu'un tel manchon doit présenter une bonne résistance mécanique pour pouvoir être posé autour de l'article sans risque d'ouverture ou de déchirage lors de cette opération de manchonnage. Toutefois, il apparaît le besoin, notamment pour des raisons de recyclage ou de récupération de l'article, de séparer le manchon de l'article. Compte tenu d'une part que le manchon se trouve plaqué contre l'article en raison de son élasticité et d'autre part de la résistance mécanique que doit présenter le manchon afin qu'il puisse être manchonné sans risque de déchirage, l'enlèvement du manchon par rapport à l'article constitue fréquemment une opération difficile à mener à bien, en particulier sans l'aide d'outils.

Dans le domaine technique d'un manchon d'étiquetage en matière plastique rétractable sous l'effet de la chaleur, il est connu en particulier par le document JP 2007-079280, de réaliser une ligne de perforation s'étendant d'un bord à l'autre du manchon.

La réalisation d'un manchon d'étiquetage en matière plastique rétractable relève d'une technique différente d'un manchon étirable, puisqu'elle nécessite de disposer d'un manchon de dimensions plus grandes que l'article à manchonner. Le manchon est ainsi enfilé sur l'article, sans aucun étirement. Cette technique nécessite un passage au four de l'article pourvu du manchon afin qu'il se rétracte autour de l'article. Ainsi, la pose d'un manchon en matière plastique rétractable autour d'un article ne soulève pas un problème de résistance mécanique puisque le manchon n'est pas étiré lors de l'opération de manchonnage.

L'objet de l'invention vise à proposer un manchon d'étiquetage en matière plastique étirable, apte à pouvoir être manchonné facilement sur un article sans risque de déchirure tout en offrant l'avantage de pouvoir être retiré facilement de l'article sans recours en particulier à un outil.

Pour atteindre un tel objectif, l'objet de l'invention concerne un manchon d'étiquetage selon la revendication 1, réalisé à partir d'au moins un film ou une gaine en matière plastique étirable, présentant une forme tubulaire délimitée par un bord d'extrémité et un bord d'engagement à partir duquel le manchon peut être enfilé, par étirement, autour d'au moins un article à l'aide d'un système de préhension agissant sur une bordure de préhension délimitée à partir du bord d'engagement, le manchon ayant un périmètre légèrement inférieur au périmètre de l'article pour s'adapter par élasticité autour de l'article. Selon l'invention, ce manchon comporte une ligne d'affaiblissement aménagée à partir du bord d'extrémité et en direction du bord d'engagement, la bordure de préhension ne comportant pas de ligne d'affaiblissement. La ligne d'affaiblissement comporte une résistance variable de manière que d'une part, la bordure de préhension présente une résistance adaptée pour résister à l'effort d'étirement lors de l'opération d'enfilement du manchon autour de l'article, et d'autre part, le manchon présente à partir du bord d'extrémité, une résistance inférieure à la résistance de la bordure de préhension pour permettre l'ouverture facile du manchon par un effort manuel.

Selon une caractéristique de l'invention, la ligne d'affaiblissement s'étend entre 5 et 100 % de la distance séparant le bord d'extrémité et la bordure de préhension.

Selon une variante préférée de réalisation, la ligne d'affaiblissement s'étend à partir du bord d'extrémité jusqu'à la bordure de préhension.

Par exemple, la bordure de préhension s'étend à partir du bord d'engagement sur une hauteur comprise entre 10 et 30 mm.

Selon une variante de réalisation, la ligne d'affaiblissement s'étend de manière rectiligne à partir du bord d'extrémité en direction du bord d'engagement.

De préférence, la ligne d'affaiblissement s'étend perpendiculairement par rapport au bord d'extrémité.

Selon une variante de réalisation, le manchon comporte une zone de préhension aménagée à partir du bord d'extrémité, de manière jointive à la ligne d'affaiblissement pour faciliter l'ouverture du manchon.

Par exemple, la ligne d'affaiblissement est réalisée par des prédécoupes, par une différence de résistance de la matière constitutive du film ou de la gaine ou par une différence d'épaisseur du film ou de la gaine.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue d'un exemple de réalisation d'un manchon d'étiquetage monté sur un article.
La **Figure 2** est une vue en perspective d'un exemple de réalisation d'un manchon d'étiquetage conforme à l'invention.
La **Figure 3** est une vue d'un manchon tubulaire conforme à l'invention juste avant son étape de pose sur un article.

Tel que ressort plus précisément des **Fig. 1** et **2**, l'objet de l'invention concerne un manchon étirable d'étiquetage **1** destiné à être placé autour d'au moins un article **2** de tout type tel qu'un contenant, un récipient ou emballage comme un bidon, une bouteille, un pot, etc.

Un tel manchon d'étiquetage **1** est conformé pour s'adapter sur le pourtour de l'article **2** et présente ainsi une forme générale tubulaire ou cylindrique (**Fig. 2**). Un tel manchon d'étiquetage **1** présente un périmètre légèrement inférieur au périmètre de l'article pour s'adapter par élasticité autour de l'article **2**. Ainsi, chaque manchon d'étiquetage possède un taux de serrage calculé à partir des périmètres du manchon d'étiquetage **1** et de l'article **2**.

Ce manchon d'étiquetage **1** présente un contour fermé ou une forme sensiblement cylindrique ou tubulaire, délimité par un premier bord d'extrémité **1₁** appelé par la suite bord d'extrémité et un deuxième bord d'extrémité opposé **1₂** dit bord d'engagement destiné à constituer le bord d'entrée à partir duquel le manchon **1** est enfilé sur l'article **2** (**Fig. 3**).

Ce manchon d'étiquetage **1** est réalisé à partir d'au moins un film ou une gaine en une matière plastique étirable. Ce manchon d'étiquetage **1** est équipé ou non d'un ou plusieurs volets, voire également d'une étiquette. De manière classique, ce manchon d'étiquetage **1** comporte une impression afin de constituer un support d'informations pour des indications relatives à l'article.

De manière classique, un tel manchon d'étiquetage **1** est destiné à être placé autour d'un article **2** à l'aide d'un système de préhension **4** agissant sur le manchon, selon une bordure de préhension **5** délimitée à partir du bord d'engagement **1₂** et jusqu'à une limite représentée en traits mixtes sur la **Fig. 3**. Par exemple, la bordure de préhension **5** représentée de manière illustrative à la **Fig. 3** s'étend à partir du bord d'engagement **1₂** sur une hauteur comprise entre 10 et 30 mm.

Le système de préhension **4** est du type manuel ou mécanique et assure la prise du manchon d'étiquetage **1** comme par exemple illustré par les flèches **F** à la **Fig. 3**. Ce système de préhension **4** permet d'assurer l'étirement du manchon d'étiquetage **1** pour permettre son engagement autour de l'article **2.** Après suppression de l'effort d'étirement, le manchon d'étiquetage **1** vient se serrer automatiquement autour de l'article **2**.

Conformément à l'invention, le manchon d'étiquetage comporte une ligne d'affaiblissement **10** aménagée à partir du bord d'extrémité **1₁** en direction du bord d'engagement **1₂.** Cette ligne d'affaiblissement **10** comporte une résistance variable de manière que d'une part, la bordure de préhension **5** présente une résistance suffisante ou adaptée pour résister à l'étirement lors de l'opération d'enfilement du manchon d'étiquetage **1** autour de l'article **2** et d'autre part, le manchon d'étiquetage **1** présente à partir du bord d'extrémité **1₁,** une résistance inférieure à la résistance de la bordure de préhension **5** pour permettre l'ouverture facile du manchon.

En d'autres termes, le manchon d'étiquetage **1** comporte ainsi une ligne d'affaiblissement **10** s'étendant à partir du bord d'extrémité **1₁** et sur au moins une partie de la hauteur du manchon pour permettre l'ouverture facile du manchon et notamment une ouverture manuelle sans avoir recours à un outil de découpe. La résistance de la ligne d'affaiblissement **10** est adaptée pour permettre au manchon de rester intègre ou intact lors de l'opération de manchonnage et pendant son utilisation tout en offrant une facilité d'ouverture sous l'effet d'un effort manuel limité.

Cette ligne d'affaiblissement **10** s'étend au maximum jusqu'à la bordure de préhension **5** de sorte que cette bordure de préhension **5** ne comporte pas de ligne d'affaiblissement.

Selon une caractéristique de réalisation, la ligne d'affaiblissement **10** s'étend entre 5 et 100 % de la distance séparant le bord d'extrémité **1₁** et la bordure de préhension **5**. Ainsi, la ligne d'affaiblissement **10** s'étend à partir du bord d'extrémité **1₁** jusqu'à la bordure de préhension **5** comme illustré sur les dessins et plus précisément jusqu'à la limite de la bordure de préhension **5.**

Selon une caractéristique avantageuse de réalisation, la ligne d'affaiblissement **10** s'étend de manière rectiligne à partir du bord d'extrémité **1₁** en direction du bord d'engagement **1₂**. Bien entendu, il peut être envisagé que la ligne d'affaiblissement **10** s'étende selon une direction courbe à partir du bord d'extrémité **1₁** pour, par exemple, s'adapter à la forme de l'article ou pour faciliter le geste d'ouverture.

De préférence, la ligne d'affaiblissement **10** s'étend perpendiculairement par rapport au bord d'extrémité **1₂.**

Selon une caractéristique avantageuse de réalisation, une zone de préhension telle qu'une découpe est aménagée à partir du bord d'extrémité **1₁** de manière jointive à la ligne d'affaiblissement **10** pour faciliter l'ouverture du manchon.

La ligne d'affaiblissement **10** est réalisée par des prédécoupes réalisées mécaniquement ou autres tels que par laser, par une différence de la matière constitutive du film ou de la gaine, ou par une épaisseur variable du film ou de la gaine. Il est à noter que dans le cas où le manchon d'étiquetage **1** est réalisé à partir d'un film comportant une soudure s'étendant entre les bords d'extrémités **1₁** et **1₂,** la ligne d'affaiblissement **10** est de préférence aménagée à proximité de cette soudure.

## Revendications

1. Manchon d'étiquetage réalisé à partir d'au moins un film ou une gaine en matière plastique étirable, présentant une forme tubulaire délimitée par un bord d'extrémité (**1₁**) et un bord d'engagement (**1₂**) à partir duquel le manchon (**1**) peut être enfilé par étirement autour d'au moins un article (**2**) à l'aide d'un système de préhension (**4**) agissant sur une bordure de préhension (**5**) délimitée à partir du bord d'engagement (**1₂**), le manchon ayant un périmètre légèrement inférieur au périmètre de l'article pour s'adapter par élasticité autour de l'article **caractérisé en ce qu'**il comporte une ligne d'affaiblissement (**10**) aménagée à partir du bord d'extrémité (**1₁**) et en direction du bord d'engagement (**1₂**), la bordure de préhension ne comportant pas de ligne d'affaiblissement, la ligne d'affaiblissement comportant une résistance variable de manière que d'une part, la bordure de préhension (**5**) présente une résistance adaptée pour résister à l'effort d'étirement lors de l'opération d'enfilement du manchon (**1**) autour de l'article (**2**), et d'autre part, le manchon (**1**) présente à partir du bord d'extrémité (**1₁**), une résistance inférieure à la résistance de la bordure de préhension (**5**) pour permettre l'ouverture facile du manchon par un effort manuel.

2. Manchon d'étiquetage selon la revendication 1, **caractérisé en ce que** la ligne d'affaiblissement (**10**) s'étend entre 5 et 100 % de la distance séparant le bord d'extrémité (**1₁**) et la bordure de préhension (**5**).

3. Manchon d'étiquetage selon la revendication 1 ou 2, **caractérisé en ce que** la ligne d'affaiblissement (**10**) s'étend à partir du bord d'extrémité (**1₁**) jusqu'à la bordure de préhension (**5**).

4. Manchon d'étiquetage selon l'une des revendications 1 à 3, **caractérisé en ce que** la bordure de préhension (**5**) s'étend à partir du bord d'engagement (**1₂**) sur une hauteur comprise entre 10 et 30 mm.

5. Manchon d'étiquetage selon l'une des revendications 1 à 3, **caractérisé en ce que** la ligne d'affaiblissement (**10**) s'étend de manière rectiligne à partir du bord d'extrémité (**1₁**) en direction du bord d'engagement (**1₂**).

6. Manchon d'étiquetage selon la revendication 5, **caractérisé en ce que** la ligne d'affaiblissement (**10**) s'étend perpendiculairement par rapport au bord d'extrémité (**1₁**).

7. Manchon d'étiquetage selon l'une des revendications 1 à 6, **caractérisé en ce qu'**il comporte une zone de préhension aménagée à partir du bord d'extrémité (**1₁**), de manière jointive à la ligne d'affaiblissement (**10**) pour faciliter l'ouverture du manchon.

8. Manchon d'étiquetage selon l'une des revendications 1 à 7, **caractérisé en ce que** la ligne d'affaiblissement (**10**) est réalisée par des prédécoupes, par une différence de résistance de la matière constitutive du film ou de la gaine ou par une différence d'épaisseur du film ou de la gaine.

## Patentansprüche

1. Etikettenhülse, die aus zumindest einer Folie oder einer Hülle aus dehnbarem Kunststoff ausgeführt ist und eine röhrenartige Form aufweist, die durch eine Endkante (1₁) und eine Eingriffskante (1₂) begrenzt wird, von welcher aus die Hülse (1) mithilfe eines Greifsystems (4), das auf einen Greifrand (5) wirkt, der von der Eingriffskante (1₂) ausgehend begrenzt wird, durch Dehnung um zumindest einen Gegenstand (2) herum aufgeschoben werden kann, wobei die Hülse einen Umfang aufweist, der geringfügig kleiner ist als der Umfang des Gegenstands, um sich elastisch um den Gegenstand herum anzupassen, **dadurch gekennzeichnet, dass** sie eine Schwächungslinie (10) beinhaltet, die von der Endkante (1₁) ausgehend und in Richtung der Eingriffskante (1₂) angeordnet ist, wobei der Greifrand keine Schwächungslinie beinhaltet, wobei die Schwächungslinie eine variable Festigkeit aufweist, so dass einerseits der Greifrand (5) eine so angepasste Festigkeit aufweist, dass sie der Dehnungskraft während des Vorgangs des Aufschiebens der Hülse (1) um den Gegenstand (2) herum widersteht, und andererseits die Hülse (1) von der Endkante (1₁) ausgehend eine Festigkeit aufweist, die geringer als die Festigkeit des Greifrands (5) ist, um eine einfache Öffnung der Hülse durch eine manuelle Kraft zu erlauben.

2. Etikettenhülse nach Anspruch 1, **dadurch gekennzeichnet, dass** die Schwächungslinie (10) sich über zwischen 5 und 100 % des Abstands erstreckt, der die Endkante (1₁) und den Greifrand (5) voneinander trennt.

3. Etikettenhülse nach Anspruch 1 oder 2, **dadurch gekennzeichnet, dass** die Schwächungslinie (10) sich von der Endkante (1₁) ausgehend bis zu dem Greifrand (5) erstreckt.

4. Etikettenhülse nach einem der Ansprüche 1 bis 3, **dadurch gekennzeichnet, dass** der Greifrand (5) sich von der Eingriffskante (1₂) ausgehend über eine Höhe von 10 bis 30 mm erstreckt.

5. Etikettenhülse nach einem der Ansprüche 1 bis 3, **dadurch gekennzeichnet, dass** die Schwächungslinie (10) sich auf geradlinige Weise von der Endkante (1₁) ausgehend in Richtung der Eingriffskante (1₂) erstreckt.

6. Etikettenhülse nach Anspruch 5, **dadurch gekennzeichnet, dass** die Schwächungslinie (10) sich senkrecht in Bezug auf die Endkante (1₁) erstreckt.

7. Etikettenhülse nach einem der Ansprüche 1 bis 6, **dadurch gekennzeichnet, dass** sie eine Greifzone beinhaltet, die von der Endkante (1₁) ausgehend auf eine Weise angeordnet ist, dass sie an die Schwächungslinie (10) angrenzt, um die Öffnung der Hülse zu erleichtern.

8. Etikettenhülse nach einem der Ansprüche 1 bis 7, **dadurch gekennzeichnet, dass** die Schwächungslinie (10) durch Vorstanzungen, durch eine unterschiedliche Festigkeit des Materials, das die Folie oder die Hülle bildet, oder durch eine unterschiedliche Dicke der Folie oder der Hülle ausgeführt wird.

## Claims

1. A labeling sleeve produced from at least one film or sheath made of stretchable plastic material, having a tubular shape delimited by an end edge (1₁) and an engagement edge (1₂) from which the sleeve (1) can be threaded, by stretching, around at least one item (2) by means of a gripping system (4) acting on a gripping border (5) delimited from the engagement edge (1₂), the sleeve having a perimeter slightly smaller than the perimeter of the item to elastically fit around the item **characterized in that** it includes a line of weakness (10) arranged from the end edge (1₁) and in the direction of the engagement edge (1₂), the gripping border not including a line of weakness, the line of weakness including a variable resistance such that, on the one hand, the gripping border (5) has a resistance adapted to withstand the stretching force during the operation of threading the sleeve (1) around the item (2) and, on the other hand, the sleeve (1) has, from the end edge (1₁), a resistance lower than the resistance of the gripping border (5) to allow easy opening of the sleeve by manual force.

2. The labeling sleeve according to claim 1, **characterized in that** the line of weakness (10) extends between 5 and 100% of the distance between the end edge (1₁) and the gripping border (5).

3. The labeling sleeve according to claim 1 or 2, **characterized in that** the line of weakness (10) extends from the end edge (1₁) up to the gripping border (5).

4. The labeling sleeve according to any of claims 1 to 3, **characterized in that** the gripping border (5) extends from the engagement edge (1₂) over a height comprised between 10 and 30 mm.

5. The labeling sleeve according to any of claims 1 to 3, **characterized in that** the line of weakness (10) extends rectilinearly from the end edge (1₁) in the direction of the engagement edge (1₂).

6. The labeling sleeve according to claim 5, **characterized in that** the line of weakness (10) extends perpendicularly to the end edge (1₁).

7. The labeling sleeve according to any of claims 1 to 6, **characterized in that** it includes a gripping area arranged from the end edge (1₁), contiguously with the line of weakness (10) to facilitate the opening of the sleeve.

8. The labeling sleeve according to any of claims 1 to 7, **characterized in that** the line of weakness (10) is produced by pre-cuts, by a difference in resistance of the material constituting the film or sheath or by a difference in thickness of the film or sheath.
